# EUROPÄISCHE PATENTSCHRIFT

(11) **EP 0 822 897 B1**
(45) Veröffentlichungstag und Bekanntmachung des Hinweises auf die Patenterteilung: **25.08.1999**
(21) Anmeldenummer: 96914136.5
(22) Anmeldetag: 26.04.1996
(51) Int. Cl.: B41F 31/02

(54) **RAKELVORRICHTUNG FÜR EIN SPÜLFARBWERK EINER ROTATIONSDRUCKMASCHINE**
DOCTOR DEVICE FOR THE INKING SYSTEM OF A ROTARY PRINTING PRESS
RACLOIR POUR MECANISMES D'ENCRAGE DE ROTATIVES

(30) Priorität: 03.05.1995 DE 19516223
(43) Veröffentlichungstag der Anmeldung: 11.02.1998
(73) Patentinhaber: Windmöller & Hölscher, D-49525 Lengerich (DE)
(72) Erfinder: ACHELPOHL, Fritz, D-49536 Lienen (DE); ROGGE, Günter, D-49536 Lienen (DE)
(74) Vertreter: Gossel, Hans K., Dipl.-Ing.
(86) Internationale Anmeldenummer: EP9601757
(87) Internationale Veröffentlichungsnummer: WO9634751

(56) Entgegenhaltungen:
- WO-A-89/07047
- WO-A-93/24328
- US-A- 4 581 995

## Beschreibung

Die Erfindung betrifft eine Rakelvorrichtung für ein Spülfarbwerk einer Rotationsdruckmaschine, bestehend aus einem durch eine Profilleiste mit einer rinnenförmigen Ausnehmung gebildeten Rakelmesserträger, auf den etwa dachförmig und parallel zueinander zwei an eine Farbauftrags- oder Rasterwalze anstellbare Rakelmesser befestigt sind, die zusammen mit der Farbauftragswalze, der rinnenförmigen Ausnehmung des Rakelmesserträgers und endseitig an diesem vorgesehenen Dichtungsmitteln eine Farbkammer begrenzen, aus Leitungen zum Zu- und Abführen von Farbe in die Farbkammer und aus ihr heraus, und aus Anstelleinrichtungen zum Andrucken des Rakelmesserträgers an die Farbauftragswalze.

Bei beispielsweise aus den DE-40 01 733 A1 und DE-40 01 734 A1 bekannten Rakelvorrichtungen dieser Art besteht das Problem, daß einerseits die in die Farbkammer eingeleitete Farbe unter eine gewissen Druck stehen soll und andererseits die seitlichen Dichtungsmittel ein Austreten von Farbe aus der Farbkammer verhindern sollen, damit die Rakelvorrichtung nicht durch austretende Farbe verschmutzt wird und keine Lösemittel aus der Farbe verdunsten können.

Aufgabe der Erfindung ist es daher, eine Rakelvorrichtung der eingangs angegebenen Art zu schaffen, bei der die endseitig an dem Rakelmesserträger vorgesehenen Dichtungsmittel eine gute Dichtigkeit der Farbkammer gegen austretende Farbe gewährleisten.

Erfindungsgemäß wird diese Aufgabe bei einer Rakelvorrichtung der gattungsgemäßen Art dadurch gelöst, daß die rinnenförmige Ausnehmung mit einem mittleren, sich vorzugsweise bis in deren Endbereiche erstreckenden, eine Hauptkammer bildenden Mittelteil und endseitigen, Nebenkammern bildenden Seitenteilen versehen ist, die mit der Hauptkammer durch Drosselspalte verbunden sind, daß in die Hauptkammer die die Farbe zuführende Leitung mündet und daß die Seitenteile mit den die Farbe abführenden Leitungen verbunden und mit Entlüftungsbohrungen versehen sind.

Bei der erfindungsgemäßen Rakelvorrichtung läßt sich durch die Einleitung der Farbe in die Hauptkammer der Farbkammer der gewünschte Überdruck in der Farbe aufrechterhalten. Aus der Hauptkammer tritt die Farbe durch die Drosselspalte in die drucklosen Nebenkammern ein, so daß die endseitig an dem Rakelmesserträger vorgesehenen Dichtungen die Farbkammer seitlich gut abzudichten vermögen, da die Dichtungen nicht durch unter Druck stehende Farbe beaufschlagt werden.

Zweckmäßigerweise sind die Hauptkammer und die Nebenkammern durch radiale Zwischenwände der rinnenförmigen Ausnehmung voneinander getrennt, deren kreisbogenförmig gekrümmten Kanten mit der Rasterwalze die Drosselspalte begrenzen. Die Zwischenwände können durch rippenartige Erhöhungen gebildet sein. Weiterhin können die Zwischenwände durch gekrümmte Wandungsteile in die Hauptkammer übergehen. Zweckmäßigerweise liegen die äußeren Seiten der Zwischenwände auf radialen Ebenen.

In weiterer Ausgestaltung der Erfindung ist vorgesehen, daß mindestens eine Seite jeder der Zwischenwände mit einer Beschichtung aus Kunststoff versehen ist, die die Kanten der Zwischenwände überragt und somit die rakelseitigen Drosselspalte begrenzt.

Die Nebenkammern können im Längsschnitt des Rakelmesserträgers einen L-förmigen Querschnitt besitzen. Zweckmäßigerweise erstreckt sich jeweils ein durch einen L-Schenkel der Nebenkammern gebildeter Raum bis unter die Hauptkammer.

Die Rakelmesser unterliegen einem unvermeidbaren Verschleiß, so daß sich mit deren zunehmender Abnutzung die radialen Zwischenwände mit ihren kreisbogenförmig gekrümmten und die Drosselspalte begrenzenden Kanten an die Rasterwalze annähern und die Breite der Drosselspalte in unerwünschter weise abnimmt.

Zur Lösung des Problems, zu verhindern, daß mit zunehmendem Verschleiß der Rakelmesser die Drosselspalte zwischen den Zwischenwänden und der Farbauftragswalze kleiner werden, ist nach einer erfinderischen Weiterbildung, für die selbständiger Schutz beansprucht wird, vorgesehen, daß die die Drosselspalte begrenzenden Zwischenwände in radialer Richtung zur Farbauftragswalze beweglich in der Profilleiste gefuhrt und über Halteeinrichtungen im wesentlichen unbeweglich mit dem die Rakelvorrichtung tragenden Farbwerksbock verbunden sind, so daß bei einem Verschleiß der Rakelmesser die Breite der Drosselspalte im wesentlichen konstant bleibt. Nach dieser erfinderischen Weiterbildung ist also vorgesehen, daß die die Drosselspalte begrenzenden Zwischenwände relativ zu dem Farbwerksbock unbeweglich gehalten werden, so daß sie die infolge des Verschleißes der Rakelmessersich ergebende Annäherung der Profilleiste an die Rasterwalze nicht mitmachen. Auf diese Weise ist gewährleistet, daß die Breite der Drosselspalte zwischen den kreisbogenförmig gekrümmten Kanten der Zwischenwände und der Rasterwalze konstant bleibt.

Die im wesentlichen unwegliche Verbindung der Zwischenwände mit dem die Rakelvorrichtung tragenden Farbwerksbock kann durch unterschiedliche Mittel bewerkstelligt werden. Nach einer bevorzugten Ausführungsform ist vorgesehen, daß die Zwischenwände durch federnde Zungen oder Stege mit der Profilleiste verbunden sind, so daß sie entsprechend dem fortschreitenden Verschleiß der Rakelmesser federnd nach hinten ausweichen können.

Die Zwischenwände können jeweils über Stangen auf einem Anschlag der Farbwerkbox abgestützt sein.

Die Stangen können durch besondere Bohrungen oder Öffnungen aus der Profilleiste herausgeführt sein. Zweckmäßig ist es jedoch, die Stangen durch die Entlüftungsbohrungen aus der Profilleiste herauszuführen, die ohnehin vorhanden sind, so daß keine besonderen Öffnungen oder Durchbrüche für die Stangen vorgesehen werden müssen.

Zweckmäßigerweise ist der Anschlag durch eine Stelleinrichtung verstellbar, so daß zusätzlich die Möglichkeit gegeben ist, die Breite der Drosselspalte einzustellen.

Ausführungsbeispiele der Erfindung werden nachstehend anhand der Zeichnung näher erläutert. In dieser zeigt
- Fig. 1: eine Seitenansicht des Farbwerkbocks mit längs der Linie I-I in Fig. 2 geschnittener Farbkammerrakel,
- Fig. 2: einen Schnitt durch den Rakelmesserträger längs der Linie II-II in Fig. 1,
- Fig. 3: eine Ansicht der Farbkammerrakel in Richtung des Pfeils A in Fig. 2,
- Fig. 4: eine der Fig. 1 entsprechende Seitenansicht des Farbwerkbocks mit geschnittener Farbkammerrakel, bei der die die Drosselspalte begrenzenden Zwischenwände relativ zu dem Farbwerksbock unverschieblich gehalten sind, und
- Fig. 5: einen der Fig. 2 entsprechenden Schnitt durch den Rakelmesserträger längs der Linie V-V in Fig. 4.

In dem Farbwerksbock 1, der in üblicher weise verschieblich auf dem ebenfalls als Schlitten ausgebildeten Druckzylinderbock gelagert ist, ist in üblicher und daher nicht näher beschriebener Weise eine Seite der Rasterwalze 2 gelagert.

An dem Farbswerkbock 1 sind um die Gelenkachsen 3, 4 die Parallellenker 5, 6 schwenkbar gelagert. Die oberen Enden der Parallellenker 5, 6 sind um die Gelenkachsen 7, 8 schwenkbar mit dem eine Koppel bildenden Träger 9 verbunden. Der Träger 9 ist einstückig mit dem Rakelträger 10 ausgebildet. Der Rakelträger 10 ist durch mit Handrädern 11 versehene Schrauben mit dem Rakelmesserträger verbunden.

In der Gelenkachse 8 ist mit dem Träger 9 oder mit den oberen Enden der Parallellenker 6 die Kolbenstange 12 eines Pneumatikzylinders 13 gelenkig verbunden, der seinerseits über ein Tragstück 14 durch das Gelenk 15 an den Farbwerksbock 1 angelenkt ist.

Beim Anstellen der Rakelmesser an die Rasterwalze und beim Abrücken bleiben die Koppel und der Rakelmesserträger 11 zu sich selbst parallel, weil die Parallellenker 5, 6 gleiche Längen aufweisen und bei ihrem Verschwenken ihre Parallelität beibehalten.

Die Gelenkachsen 4 der Parallellenker 6 sind mit einer Exzenterverstellung 4' versehen, aufgrund derer sich die Schwenkachse des Parallellenkers 6 anheben und absenken läßt.

Die Parallellenker 5, 6 jedes der beiden die Rasterwalze 2 lagernden Farbwerksbocks können zur Erhöhung der Stabilität doppelt ausgeführt sein.

Der Rakelmesserträger 11 besteht aus einer Profilleiste, dessen Profil aus Fig. 1 ersichtlich ist. Die Leiste des Rakelmesserträgers 11 ist mit einer den Farbkammerinnenraum bildenden Rinne 20 versehen. In diese Rinne mündet im unteren mittleren Bereich, wie aus Fig. 3 ersichtlich ist, eine die Druckfarbe zuführende Bohrung 21. In den unteren Endbereichen ist die Rinne durch die die Druckfarbe abführenden Bohrungen 22, 23 angeschnitten. In die oberen Endbereiche der Rinne münden Entlüftungsbohrungen 24, 25.

Die Stirnseiten 26, 27 der Rinnenränder sind gegensinnig dachförmig abgeschrägt. Auf diesen Stirnflächen 26, 27 sind durch Klemmhalterungen 28, 29 die Rakelmesser 30, 31 in üblicher und daher nicht näher beschriebener weise befestigt.

An den Seiten des Rakelmesserträgers 11 sind Dichtungen 33, 34 angeordnet, die den Farbkammerinnenraum 20 gegenüber der Rasterwalze 2 abdichten. Zur Halterung dieser Dichtungen sind mit den seitlichen Stirnseiten der Leiste des Rakelmesserträgers Deckel 35, 36 verschraubt.

Der Farbkammerinnenraum ist an seinen Seiten mit im Querschnitt etwa L-förmigen Kammern 38, 39 versehen. Diese Kammern sind von dem Mittelteil des Farbkammerinnenraums durch Zwischenwandungen 40, 41 abgeteilt, deren gegen die Rasterwalze 2 weisende Kanten kreisförmig gekrümmte Spalte 42, 43 begrenzen. Ausgehend von den Kanten 42, 43 gehen gekrümmte Wandungsteile 44, 45 in den mittleren Hauptteil des Farbkammerinnenraums über.

Die seitlichen Kammern 38, 39 sind durch die drosselnden Spalte 42, 43 mit dem mittleren Teil des Farbkammerinnenraums verbunden. Die Wandungsteile 40, 41 bilden somit gleichsam Wehre, durch die die in den Mittelteil des Farbkammerinnenraums durch die Zuführungsbohrung 21 eingeleitete Farbe unter Druckverminderung in die drucklosen seitlichen Kammern 38, 39 eintritt. Um die Drucklosigkeit der Kammern 38, 39 zu gewährleisten, münden in diese die Entlüftungsbohrungen 24, 25.

Die Außenseiten der Wandungen 40, 41 sind mit Belägen 48, 49 aus Kunststoff versehen, die die die Spalte 42, 43 begrenzenden Kanten geringfügig überragen, so daß eine metallische Berührung der Kanten mit der Rasterwalze 2 ausgeschlossen ist.

Bei der Ausführungsform nach den Figuren 4 und 5 sind die Zwischenwände 50, 51 durch federnde Stege 52, 53 mit dem gegenüber den seitlichen Nebenkammern 38, 39 erhöhten Boden 54 der Hauptkammer verschraubt, wobei die Verschraubungen durch die strichpunktierten Linien 55 angedeutet sind. Die federnden Stege 52 sind in entsprechende stufenförmige Ausfräsungen des Bodens 54 eingepaßt. Weiterhin sind zwischen den verschraubten Endbereichen der federnden Stege 52, 53 und dem Boden stufenförmig abgesetzte Aussparungen 56 vorgesehen, um den Zwischenwänden 50, 51 ein genügend weites Ausfedern nach hinten zu gestatten. In den die stufenförmigen Aussparungen 56 begrenzenden Rückwandungen des Bodens sind Sacklöcher 57 angeordnet, wobei zwischen den Gründen dieser Sacklöcher und den Rückseiten der federnden Stege 52, 53 Druckfedern 58 eingespannt sind.

Mit den die Nebenkammern begrenzenden Stirnseiten der Zwischenwände 50, 51 sind Haltestücke 60 verschraubt, in denen in der aus Fig. 4 ersichtlichen Weise die einen Enden von im wesentlichen biegesteifen Stangen 61 befestigt sind, deren anderen Enden sich auf eine Stellschraube 62 abstützen, die in eine mit dem Farbwerksbock starr verbundene Konsole 63 eingeschraubt ist. Die die Zwischenwände 50, 51 relativ zu dem Farbwerksbock 1 fixierenden Stangen 61 durchsetzen die ohnehin vorhandenen Entlüftungsbohrungen 24, 25.

## Patentansprüche

1. Rakelvorrichtung für ein Spülfarbwerk einer Rotationsdruckmaschine, bestehend aus
einem durch eine Profilleiste mit einer rinnenförmigen Ausnehmung gebildeten Rakelmesserträger (11), auf den etwa dachförmig und parallel zueinander zwei an eine Farbauftrags- oder Rasterwalze (2) anstellbare Rakelmesser (30, 31) befestigt sind, die zusammen mit der Farbauftragswalze, der rinnenförmigen Ausnehmung des Rakelmesserträgers und endseitig an diesem vorgesehenen Dichtungsmitteln (33,34) eine Farbkammer (20) begrenzen, aus
Leitungen (21, 22, 23) zum Zu- und Abführen von Farbe in die Farbkammer und aus ihr heraus, und aus
Anstelleinrichtungen zum Andrücken des Rakelmesserträgers an die Farbauftragswalze,
**dadurch gekennzeichnet**,
daß die rinnenförmige Ausnehmung mit einem mittleren, sich vorzugsweise bis in deren Endbereiche erstreckenden, eine Hauptkammer bildenden Mittelteil und endseitigen, Nebenkammern bildenden Seitenteilen versehen ist, die mit der Hauptkammer durch Drosselspalte (42, 43) verbunden sind, daß in die Hauptkammer die die Farbe zuführende Leitung (21) mündet und daß die Seitenteile (38, 39) mit den die Farbe abführenden Leitungen (22, 23) und mit Entlüftungsbohrungen (24, 25) versehen sind.

2. Rakelvorrichtung nach Anspruch 1, dadurch gekennzeichnet, daß die Hauptkammer und die Nebenkammern (38, 39) durch radiale Zwischenwände (40, 41) der rinnenförmigen Ausnehmung voneinander getrennt sind, deren kreisbogenförmig gekrümmten Kanten mit der Rasterwalze (2) die Drosselspalte (42, 43) begrenzen.

3. Rakelvorrichtung nach Anspruch 1 oder 2, dadurch gekennzeichnet, daß die Zwischenwände (40, 41) durch rippenartige Erhöhungen gebildet sind.

4. Rakelvorrichtung nach einem der Ansprüche 1 bis 3, dadurch gekennzeichnet, daß die Zwischenwände (40, 41) durch gekrümmte Wandungsteile (44, 45) in die Hauptkammer übergehen.

5. Rakelvorrichtung nach einem der Ansprüche 1 bis 4, dadurch gekennzeichnet, daß die äußeren Seiten der Zwischenwände (40, 41) auf radialen Ebenen liegen.

6. Rakelvorrichtung nach einem der Ansprüche 1 bis 5, dadurch gekennzeichnet, daß mindestens eine Seite jeder der Zwischenwände (40, 41) mit einer Beschichtung (48, 49) aus Kunststoff versehen ist, die die Kanten der Zwischenwände überragt und somit die Drosselspalte (42, 43) rakelseitig begrenzt.

7. Rakelvorrichtung nach einem der Ansprüche 1 bis 6, dadurch gekennzeichnet, daß die Nebenkammern (38, 39) im Längsschnitt des Rakelmesserträgers (11) einen L-förmigen Querschnitt besitzen.

8. Rakelvorrichtung nach Anspruch 7, dadurch gekennzeichnet, daß sich jeweils ein durch einen L-Schenkel der Nebenkammern (38, 39) gebildeter Raum bis unter die Hauptkammer erstreckt.

9. Rakelvorrichtung nach einem der Ansprüche 1 bis 8, dadurch gekennzeichnet, daß die die Drosselspalte begrenzenden Zwischenwände (50, 51) in radialer Richtung zur Farbauftragswalze (2) beweglich in der Profilleiste geführt und über Halteeinrichtungen (61) im wesentlichen unbeweglich mit dem die Rakelvorrichtung tragenden Farbwerksbock (1) verbunden sind, so daß bei einem Verschleiß der Rakelmesser die Breite der Drosselspalte im wesentlichen konstant bleibt.

10. Rakelvorrichtung nach Anspruch 9, dadurch gekennzeichnet, daß die Zwischenwände (50, 51) durch federnde Zungen oder Stege (52, 53) mit der Profilleiste verbunden sind.

11. Rakelvorrichtung nach Anspruch 9 oder 10, dadurch gekennzeichnet, daß die Zwischenwände (50, 51) jeweils über eine Stange (61) auf einem Anschlag des Farbwerkbocks (1) abgestützt sind.

12. Rakelvorrichtung nach Anspruch 11, dadurch gekennzeichnet, daß die Stangen (61) durch die Entlüftungsbohrungen (24, 25) aus der Profilleiste herausgeführt sind.

13. Rakelvorrichtung nach einem der Ansprüche 9 bis 12, dadurch gekennzeichnet, daß der Anschlag durch eine Stelleinrichtung (62, 63) verstellbar ist.

## Claims

1. Doctor device for a fountain-type inking unit of a rotary printing machine, consisting of a doctor-blade carrier (11) which is formed by a profiled bar with a gutter-shaped recess and to which are fastened in an approximately roof-shaped manner, and parallel to one another, two doctor blades (30, 31) which are capable of being thrown onto an ink-applicator or engraved roller (2) and which, together with the ink-applicator roller, the gutter-shaped recess of the doctor-blade carrier and sealing means (33, 34) provided on the end faces of the latter, delimit an inking chamber (20), of conduits (21, 22, 23) for feeding ink into the inking chamber and for discharging it from the latter, and of throw-on means for pressing the doctor-blade carrier onto the ink-applicator roller, characterized in that the gutter-shaped recess is provided with a middle mid-part, preferably extending into the end regions of the said recess and forming a main chamber, and with end-face side parts which form secondary chambers and which are connected to the main chamber by means of restrictor gaps (42, 43), in that the conduit (21) feeding the ink opens into the main chamber, and in that the side parts (38, 39) are provided with the conduits (22, 23) discharging the ink and with venting bores (24, 25).

2. Doctor device according to Claim 1, characterized in that the main chamber and the secondary chambers (38, 39) are separated from one another by radial intermediate walls (40, 41) of the gutter-shaped recess, the circular-arcuately curved edges of the said intermediate walls delimiting, with the engraved roller (2), the restrictor gaps (42, 43).

3. Doctor device according to Claim 1 or 2, characterized in that the intermediate walls (40, 41) are formed by rib-like elevations.

4. Doctor device according to one of Claims 1 to 3, characterized in that the intermediate walls (40, 41) merge into the main chamber by means of curved wall parts (44, 45).

5. Doctor device according to one of Claims 1 to 4, characterized in that the outer sides of the intermediate walls (40, 41) lie on radial planes.

6. Doctor device according to one of Claims 1 to 5, characterized in that at least one side of each of the intermediate walls (40, 41) is provided with a plastic coating (48, 49) which projects beyond the edges of the intermediate walls and thus delimits the restrictor gaps (42, 43) on the doctor side.

7. Doctor device according to one of Claims 1 to 6, characterized in that the secondary chambers (38, 39) have an L-shaped cross section, as seen in a longitudinal section through the doctor-blade carrier (11).

8. Doctor device according to Claim 7, characterized in that a space formed by one L-leg of the secondary chambers (38, 39) extends in each case underneath the main chamber.

9. Doctor device according to one of Claims 1 to 8, characterized in that the intermediate walls (50, 51) delimiting the restrictor gaps are guided in the profiled bar so as to be movable in the radial direction relative to the ink-applicator roller (2) and are connected essentially immovably, via holding means (61), to the inking-unit frame (1) carrying the doctor device, so that, when the doctor blades undergo wear, the width of the restrictor gaps remains essentially constant.

10. Doctor device according to Claim 9, characterized in that the intermediate walls (50, 51) are connected to the profiled bar by means of resilient tongues or webs (52, 53).

11. Doctor device according to Claim 9 or 10, characterized in that the intermediate walls (50, 51) are supported, in each case via a rod (61), on an abutment of the inking-unit frame (1).

12. Doctor device according to Claim 11, characterized in that the rods (61) are led out of the profiled bar through the venting bores (24, 25).

13. Doctor device according to one of Claims 9 to 12, characterized in that the abutment can be adjusted by an actuating means (62, 63).

## Revendications

1. Racloir pour un mécanisme d'encrage d'une rotative, constitué d'un support (11) de couteaux raclants formé par une barre profilée avec un évidement en forme de rigole, sur lequel sont fixés, à peu près en forme de toit et parallèlement l'un à l'autre, deux couteaux raclants (30, 31) applicables à un rouleau d'encrage ou anilox (2) qui délimitent conjointement avec le rouleau d'encrage, l'évidement en forme de rigole du support des couteaux raclants et des moyens d'étanchéité (33, 34) prévus au côté des extrémités à celui-ci une chambre d'encre (20), de conduits (22, 23) pour l'amenée et l'évacuation de l'encre dans la chambre d'encre et hors de celle-ci et de dispositifs d'application pour appliquer le support des couteaux raclants au rouleau d'encrage, caractérisé en ce que l'évidement en forme de rigole est pourvu d'une partie médiane s'étendant de préférence jusque dans les zones d'extrémité de celui-ci, formant une chambre principale et de parties latérales au côté des extrémités, formant des chambres secondaires, qui sont reliées à la chambre principale par des fentes d'étranglement (42, 43), que débouche dans la chambre principale le conduit (21) amenant l'encre et que les parties latérales (38, 39) sont pourvues de conduits (22, 23) évacuant l'encre et de perçages d'aération (24, 25).

2. Racloir selon la revendication 1, caractérisé en ce que la chambre principale et les chambres secondaires (38, 39) sont séparées les unes des autres par des parois intermédiaires radiales (40, 41) de l'évidement en forme de rigole, dont les arêtes courbées en forme d'arc de cercle délimitent avec le rouleau anilox (2) les fentes d'étranglement (42, 43).

3. Racloir selon la revendication 1 ou 2, caractérisé en ce que les parois intermédiaires (40, 41) sont formées par des surélévations en forme de nervure.

4. Racloir selon l'une des revendications 1 à 3, caractérisé en ce que les parois intermédiaires (40, 41) rejoignent par des parties de paroi courbées (44, 45) la chambre principale.

5. Racloir selon l'une des revendications 1 à 4, caractérisé en ce que les côtés extérieurs des parois intermédiaires (40, 41) se situent sur des plans radiaux.

6. Racloir selon l'une des revendications 1 à 5, caractérisé en ce qu'au moins un côté de chacune des parois intermédiaires (40, 41) est pourvu d'un revêtement (48, 49) en matière synthétique qui fait saillie sur les arêtes des parois intermédiaires et qui délimite par conséquent les fentes d'étranglement (42, 43) côté racle.

7. Racloir selon l'une des revendications 1 à 6, caractérisé en ce que les chambres secondaires (38, 39) présentent en coupe longitudinale du support (11) des couteaux raclants une section transversale en forme de L.

8. Racloir selon la revendication 7, caractérisé en ce qu'un espace formé par une branche en L des chambres secondaires (38, 39) s'étend jusque sous la chambre principale.

9. Racloir selon l'une des revendications 1 à 8, caractérisé en ce que les parois intermédiaires (50, 51) délimitant les fentes d'étranglement sont guidées dans la direction radiale vers le rouleau d'encrage (2) d'une manière mobile dans la barre profilée et sont reliées par des dispositifs de retenue (61) d'une manière sensiblement immobile au support (1) du dispositif d'encrage portant le racloir de telle sorte que lors d'une usure des couteaux raclants, la largeur des fentes d'étranglement reste essentiellement constante.

10. Racloir selon la revendication 9, caractérisé en ce que les parois intermédiaires (50, 51) sont reliées par des languettes ou baguettes élastiques (52, 53) à la barre profilée.

11. Racloir selon la revendication 9 ou 10, caractérisé en ce que les parois intermédiaires (50, 51) sont supportées respectivement par une tige (61) sur une butée du support (1) du dispositif d'encrage.

12. Racloir selon la revendication 11, caractérisé en ce que les tiges (61) sortent à travers les perçages d'aération (24, 25) de la barre profilée.

13. Racloir selon l'une des revendications 9 à 12, caractérisé en ce que la butée est ajustable par un dispositif de positionnement (62, 63).
